# EUROPÄISCHE PATENTSCHRIFT

(11) **EP 3 799 211 B1**
(45) Veröffentlichungstag und Bekanntmachung des Hinweises auf die Patenterteilung: **05.10.2022**
(21) Anmeldenummer: 20187941.8
(22) Anmeldetag: 27.07.2020
(51) Int. Cl.: H01R 4/48, H01R 12/51, H01R 43/22

(54) **ANSCHLUSSKLEMME MIT EINFÜHRTRICHTER**
CONNECTOR TERMINAL WITH INSERTION FUNNEL
TERMINAL DE CONNEXION POUR L'ENTONNOIR D'INSERTION

(30) Priorität: 26.09.2019 DE 102019125895
(43) Veröffentlichungstag der Anmeldung: 31.03.2021
(73) Patentinhaber: BJB GmbH & Co. KG, 59755 Arnsberg (DE)
(72) Erfinder: Baumeister, Olaf, 59846 Sundern (DE); Henrici, Philipp, 59755 Arnsberg (DE)
(74) Vertreter: Ostriga Sonnet Wirths & Vorwerk

(56) Entgegenhaltungen:
- DE-A1-102015 115 791
- DE-B4-102015 115 791
- DE-U1-202015 103 005
- JP-A- 2015 015 112
- KR-A- 20190 046 639
- US-A1- 2017 005 421

## Beschreibung

Die Erfindung betrifft eine Anschlussklemme mit einem Kontaktkäfig, der einen Käfigboden, eine Käfigdecke und zwei einander gegenüberliegende, jeweils den Käfigboden mit der Käfigdecke verbindende Käfigseitenwände aufweist, die gemeinsam eine Mantelfläche ausbilden und einen Leiteraufnahmeraum umgeben, mit einer von zumindest einem Federelement und einem Gegenlager gebildeten Klemmstelle, die der Halterung und der elektrischen Kontaktierung eines elektrischen Leiters dient, mit einer stirnseitigen Leitereinstecköffnung, die von den Käfigseitenwänden, der Käfigdecke und dem Käfigboden umgeben ist und durch die hindurch der elektrische Leiter in den Leiteraufnahmeraum einsteckbar und der Klemmstelle zuführbar ist, mit einer in Leitereinsteckrichtung orientierten Kontaktkäfiglängsachse, mit einer insbesondere zylindrischen Normalquerschnittskontur des Kontaktkäfigs, die sich im Wesentlichen von der Stirnseite des Kontaktkäfigs bis zu einem der Stirnseite gegenüberliegenden Ende des Kontaktkäfigs erstreckt, wobei die Mantelfläche des Kontaktkäfigs in einem der Leitereinstecköffnung in Einsteckrichtung nachgeordneten Bereich eingezogen ist und den Leiteraufnahmeraum verengt,
die Klemmstelle des Kontaktkäfigs der eingezogenen Mantelfläche in Leitereinsteckrichtung x nachgeordnet ist, der Käfigboden eine Zunge ausbildet, die sich von der Leitereinstecköffnung in Richtung des Endes des Kontaktkäfigs erstreckt und eine Führungsschrägfläche bildet, aufgrund der eingezogenen Mantelfläche eine innerhalb der Normalquerschnittskontur angeordnete Führungsschrägfläche im Bereich der Leitereinstecköffnung ausgebildet ist, die einen in die Anschlussklemme einzusteckenden Leiter in Richtung der Kontaktkäfiglängsachse verlagert, wobei die Führungsschrägfläche von einer Käfigseitenwand gebildet ist, der Kontaktkäfig eine Eingriffsöffnung für ein Öffnungswerkzeug aufweist, welche den Zugriff auf das Federelement ermöglicht.

Solche Anschlussklemmen werden insbesondere als sogenannte SMD-Bauteile (surface mount device) unmittelbar auf Leiterplatten aufgesetzt, um eine Verbindung mit Leitern, insbesondere Kabeln, herzustellen, die der Spannungsversorgung oder zum Einspeisen von Steuersignalen dienen. Solche Anschlussklemmen werden häufig gehäuselos ausgestaltet und in Reihe nebeneinander auf Leiterplatten angeordnet. Hierbei werden die Abstände zwischen zwei Anschlussklemmen auf ein Minimum reduziert, welches üblicherweise lediglich dem erforderlichen Isolationsabstand entspricht.

Eine gattungsgemäße Anschlussklemme ist beispielsweise aus DE 10 2015 115 791 A1 bekannt. Diese Klemme ermöglicht es, die von Gegenlager und Federelement gebildete Klemmstelle zu öffnen. Hierzu kann das Federelement über eine seitlich aus einer Käfigseitenwand auskragenden Betätigungshandhabe vom Gegenlager weg verlagert werden.

DE 10 2015 122 400 A1 offenbart zudem ein manuell zu nutzendes Betätigungswerkzeug zum Öffnen der Klemmstelle. Dieses Betätigungswerkzeug überfängt den Kontaktkäfig und wirkt mit der Betätigungshandhabe der zuvor beschriebenen Anschlussklemme aus dem Stand der Technik zusammen, um die Klemmstelle zu öffnen.

Außerdem wird in der DE 10 2015 122 400 A1 eine Variante des Betätigungswerkzeuges gezeigt, welche eine der Leitereinstecköffnung der Anschlussklemme vorgelagerte Baugruppe aufweist, die gegenüber der übrigen Außenkontur aufgespreizt ist und einen der Leitereinstecköffnung vorgelagerten Einführtrichter ausbildet. Wenn diese Ausführungsform des Betätigungswerkzeuges auf die Anschlussklemme aus dem Stand der Technik aufsitzt, dient der Einführtrichter zur verbesserten Einführung von Anschlusskabeln, insbesondere solchen, deren Leiter mehrdrahtig ausgebildet ist.

Es ist aus US 2017/0005421 A1 und JP 2015 15112 A bekannt, aus Seitenwände von Anschlussklemmen Führflügel auszuklinken, wobei die Seitenwand im übrigen unverformt ist. Einführschrägflächen zeigt lediglich die US 2017/0005421, diese sind jedoch den Führflügeln vorgeordnet und werden durch ein Ausstellen von Wandabschnitten im Bereich der Leitereinstecköffnung erstellt, was zu einem über die Normalquerschnittskontur hinaus vergrößerten Bauraum führt.

KR 10 2019 0046639 A zeigt eine Anschlussklemme, bei welcher Seitenwandenden um 180 Grad zurückgebogen und in den Leitereinführkanal engeschoben sind. Diese Endabschnitte sind sodann in Richtung der Kontaktlängsachse geformt, um Führend im Bereich der Klemmstelle zu wirken. Einführschrägflächen im Leitereinführbereich zeigt dieses Dokument nicht.

Die DE 20 2015 103 005 U1 zeigt ebenfalls eine Anschlussklemme, welche aus einem Kontaktkörper und einem den Kontaktkörper aufnehmenden Gehäuse besteht. Bevorzugt werden hier mehrere Kontaktkörper mit ihrer Längsachse parallel zueinander in einem Gehäuse angeordnet, um bei möglichst geringem Platzbedarf auf der Platine möglichst viele Anschlussklemmen möglichst stabil anzuordnen. Einführschrägflächen sind nicht vorhanden, jedoch bietet das Gehäuse eine kanalartig ausgebildete Einführöffnung aus.

Die DE 10 2015 115 791 A1 schließlich zeigt eine Anschlussklemme, deren Einführöffnung eine rampenartige Schrägfläche aufweist, die den elektrischen Leiter in Richtung Klemmabschnitt führt. Der Klemmabschnitt ist einseitig offen ausgebildet und bildet ein Sichtfenster aus, welches der Überprüfung des eingesteckten Leiters dienen soll.

Der wesentliche Nachteil am Stand der Technik ist darin zu sehen, dass ein gegenüber dem erforderlichen Isolationsabstand größerer Raum zwischen zwei nebeneinander angeordneten Anschlussklemmen erforderlich ist, um das Betätigungswerkzeug mit seinem Führungstrichter anzusetzen. Von erheblichem Nachteil ist darüber hinaus, dass bei einer automatisierten Bestückung der Anschlussklemmen mit Anschlussleitern kein Einführtrichter zur Verfügung steht.

Aufgabe der Erfindung ist es deshalb, eine gattungsgemäße, insbesondere gehäuselose Anschlussklemme bereitzustellen, welche bei Gewährleistung minimaler Anordnungsabstände sowohl für die manuelle als auch für die maschinelle Bestückung mit insbesondere mehrdrähtigen Anschlussleitern nutzbar ist.

Gelöst wird die Erfindung mit einer Anschlussklemme mit den Merkmalen des Anspruches 1, insbesondere mit dessen kennzeichnenden Merkmalen, wonach beide Käfigseitenwände je eine Führungsschrägfläche ausbilden, die Führungsschrägflächen gemeinsam mit der Käfigdecke einen der Einstecköffnung in Steckrichtung nachgeordneten Einführtrichter bilden, die Mantelfläche des Kontaktkäfigs in dem in Einsteckrichtung nachgeordneten Bereich durch einen Versatz der Käfigseitenwände nach innen beidseitig in Richtung Käfiglängsachse eingezogen ist, der eingezogene Bereich der Mantelfläche des Kontaktkäfigs sich bis in den Bereich der Eingriffsöffnungen erstreckt und den Leiteraufnahmeraum verengt, und, dass die Käfigdecke im Übergangsbereich zur jeweiligen Seitenwand je eine Eingriffsöffnung für ein Öffnungswerkzeug aufweist, welche den Zugriff auf das Federelement ermöglichen.

Erfindungsgemäß wird die Leitereinstecköffnung mit zumindest einer Führungsschrägfläche versehen, indem die Mantelfläche des Kontaktkäfigs der Anschlussklemme bereichsweise eingezogen ist. Der eingezogene Bereich liegt dabei insbesondere zwischen Leitereinstecköffnung und Klemmstelle.

Durch diese erfindungsgemäße Ausgestaltung der Anschlussklemme kann eine Führungsschrägfläche zur Führung eines mehrdrahtigen Leiters ausgebildet werden, ohne dass die Gehäusemaße der Anschlussklemme größer werden. Zudem wird durch den eingezogenen Bereich der Mantelfläche der Leiter in Richtung Kontaktkäfiglängsachse und somit in Richtung des Zentrums des Kontaktkäfigs verlagert. Auf diese Weise wird dessen Lage in konfektioniertem Zustand optimiert.

Erfindungsgemäß bilden beide Käfigseitenwände je eine Führungsschrägfläche aus. Hierdurch wird die Zentrierung des in die Anschlussklemme einzuschiebenden Leiters wesentlich verbessert.

Vorgesehen ist, dass der Käfigboden eine Zunge ausbildet, die sich von der Leitereinstecköffnung in Richtung des Endes des Kontaktkäfigs erstreckt und eine weitere Führungsschrägfläche bildet, insbesondere, wenn die Führungsschrägflächen gemeinsam mit der Käfigdecke einen der Einstecköffnung in Steckrichtung nachgeordneten Einführtrichter bilden.

Auf diese Weise ist gewährleistet, dass durch trichterartig aufeinander zulaufende Schrägflächen eine Zentrierung des in die Anschlussklemme einzusteckenden Leiters in Richtung Kontaktlängsachse bzw. Längsachse der Anschlussklemme bzw. Längsachse des Kontaktkäfigs erfolgt.

Vorgesehen ist, dass die Käfigdecke im Übergangsbereich zur jeweiligen Seitenwand je eine Eingriffsöffnung für ein Öffnungswerkzeug aufweist, welche den Zugriff auf das Federelement ermöglichen.

Bei einer bevorzugten Ausführungsform der Erfindung ist ein Öffnungswerkzeug vorgesehen, dessen in den Eingriffsöffnungen einsitzende Wirkelemente der Klemmstelle in Leitereinsteckrichtung vorgeordnet sind und den Leiteraufnahmeraum gegenüber der eingezogenen Mantelfläche weiter verengen und den einzusteckenden Leiter ergänzend in Richtung Kontaktkäfiglängsachse führen.

Bei einer bevorzugten Ausführungsform ist vorgesehen, dass die Eingriffsöffnungen sich partiell bis in die jeweilige Seitenwand erstrecken.

Sodann ist vorgesehen, dass im eingezogenen Mantelflächenbereich zwischen der Käfigdecke und zumindest einer Seitenwand eine in etwa dachartig geneigte Zwischenwand eingefügt ist, welche die Käfigdecke und die Seitenwand verbindet, wobei bevorzugt zwischen der Käfigdecke und einer jeden Seitenwand je eine dachartig geneigte Zwischenwand angeordnet ist.

Sodann ist vorgesehen, dass die Innenoberfläche der Käfigdecke im Bereich der Klemmstelle mit einer Profilierung insbesondere mit Nuten versehen ist, die der verbesserten Halterung des Leiters in der Klemmstelle dienen.

Ein besseres Verständnis der Erfindung sowie weitere Vorteile derselben ergeben sich aus der nachfolgenden Beschreibung eines Ausführungsbeispieles. Es zeigen:
- Figur 1: eine erfindungsgemäße Anschlussklemme in perspektivischer Ansicht,
- Figur 2: eine Ansicht auf die Leitereinstecköffnung der Anschlussklemme gemäß Figur 1,
- Figur 3a: einen vertikalen Längsschnitt durch die Anschlussklemme gemäß Schnittlinie III/III in Figur 2 mit Federelement zur Bildung der Klemmstelle,
- Figur 3b: die Ansicht gemäß Figur 3A, jedoch ohne Darstellung des Federelementes,

In den Figuren ist eine erfindungsgemäße Anschlussklemme insgesamt mit der Bezugsziffer 10 versehen.

Die Anschlussklemme 10 ist in Figur 1 in perspektivischer Ansicht gezeigt. Bei der erfindungsgemäßen Anschlussklemme 10 handelt es sich beispielsweise um ein SMD-Bauteil (surface mount device), welches auf hier nicht dargestellte Leiterplatten aufgebracht wird, um für die Spannungsversorgung und die Versorgung mit Steuersignalen von auf der Platine aufsitzenden elektrischen oder elektronischen Bauteilen zu sorgen.

Bei der erfindungsgemäßen Anschlussklemme 10 handelt es sich um eine gehäuselose Anschlussklemme 10, also eine Anschlussklemme 10, die nicht mit einem Isolierstoffgehäuse umgeben ist.

Die erfindungsmäße Anschlussklemme 10 gemäß Figur 1 umfasst zunächst einen Kontaktkäfig 11, der im Wesentlichen eine Außenkontur in Art eines Rechteckzylinders aufweist. Der Kontaktkäfig 11 wird von einem Käfigboden 12, einer Käfigdecke 13 sowie zwei Käfigseitenwänden 14 gebildet. Die Käfigseitenwände 14 liegen dabei einander gegenüber und verbinden den Käfigboden 12 mit der Käfigdecke 13.

Der Käfigboden 12, die Käfigdecke 13 und die zwei Käfigseitenwände 14 bilden gemeinsam eine Mantelfläche des Kontaktkäfigs 11 aus und umgeben einen Leiteraufnahmeraum 15.

Eine der Stirnseiten des zylindrischen Kontaktkäfigs 11 bildet eine Leitereinstecköffnung 15 aus und ist dafür in diesem Ausführungsbeispiel randlos gehalten. Alternativ könnte die Stirnseite durch eine Stirnwand teilverschlossen sein. Die Leitereinstecköffnung 15 ist von der Käfigdecke 13 und den Käfigseitenwänden 14 sowie dem Käfigboden 12 umgeben, wobei der Käfigboden 12 eine Leitzone 16 ausbildet, die sich ausgehend von der Leitereinstecköffnung 15 in Richtung des gegenüberliegenden Endes des Kontaktkäfigs erstreckt und eine Führungsschrägfläche 17 ausbildet.

Die Käfigdecke 13 ist mit zwei Eingriffsöffnungen 18 versehen, durch welche ein Öffnungswerkzeug in den Kontaktkäfig 11 eintreten kann. Die Eingriffsöffnungen 18 sind im Übergangsbereich zur jeweiligen Käfigseitenwand 14 angeordnet, so dass zwischen den sich gegenüberliegenden Eingriffsöffnungen 18 ein stegartiger Abschnitt der Käfigdecke 13 verbleibt.

Die Käfigseitenwände weisen einander gegenüberliegende Durchbrechungen 19 auf. Diese dienen zum Einen der Lagerung eines Federelementes 30 der Anschlussklemme 10 im Kontaktkäfig 11. Zum Anderen gehen die Eingriffsöffnungen 18 der Käfigdecke 13 in die Durchbrechungen 19 der Käfigseitenwände 14 über. Man kann deshalb auch davon sprechen, dass sich die Eingriffsöffnungen 18 bis in die jeweilige Käfigseitenwand 14 erstrecken.

Ausgehend von der Leitereinstecköffnung 15 erstreckt sich in Richtung gegenüberliegendem Ende der Anschlussklemme eine in Figur 1 nicht dargestellte Kontaktlängsachse. Der Kontaktkäfig weist eine sogenannte Normalquerschnittskontur auf, die sich im Wesentlichen von der die Leitereinstecköffnung 15 ausbildenden Stirnseite bis zu dem dieser Stirnseite gegenüberliegendem Ende des Kontaktkäfigs erstreckt. Im Ausführungsbeispiel ist diese zylindrisch. Diese Normalquerschnittskontur definiert den von der Anschlussklemme 10 hinsichtlich Höhe und Breite erforderlichen Bauraum.

Wie die Figur 1 zeigt, weist der Kontaktkäfig 11 einen Abschnitt A auf, in welchem die Mantelfläche des Kontaktkäfigs gegenüber der Normalquerschnittskontur eingezogen ist. Dieser eingezogene Abschnitt ist der Leitereinstecköffnung 15 bzw. der Stirnseite des Kontaktkäfigs 11 in Leitereinschubrichtung x nachgeordnet und erstreckt sich im Ausführungsbeispiel bis in den Bereich der Eingriffsöffnungen 18. Eine weitergehende Erstreckung, beispielsweise bis in eine den Leiter in der Anschlussklemme 10 haltende und später noch beschriebene Klemmstelle 21 ist jedoch ohne weiteres denkbar.

Im Ausführungsbeispiel sind lediglich die Käfigseitenwände 14 gegenüber der Normalquerschnittskontur des Kontaktkäfigs 11 nach innen versetzt. Es ist jedoch durchaus denkbar, auch die Käfigdecke 13 und/oder den Käfigboden 12 in Richtung nach innen bzw. in Richtung Käfiglängsachse einzuziehen.

Der eingezogene Abschnitt führt zur Bildung von Führungsschrägflächen 22 der Seitenwände im Bereich der Leitereinstecköffnung 15.

Figur 2 zeigt insbesondere in Verbindung mit der Figur 1a, dass zwischen der Käfigdecke 13 und den eingezogenen Käfigseitenwandabschnitten 23 eine Zwischenwand 24 angeordnet ist. Diese ist schräg gestellt, so dass sich hier ein dachartig geformter Abschnitt ausbildet.

Durch das Einbringen dieser Zwischenwände 24 verengt sich der Innenquerschnitt des Kontaktkäfigs 11 im Bereich A der eingezogenen Mantelfläche. Darüber hinaus werden im Bereich der Leitereinstecköffnung 15 weitere Führungsschrägflächen 25 gebildet, die in die jeweilige Zwischenwand 24 übergehen.

Die Figur 2 als Ansicht auf die Stirnseite des Kontaktkäfigs 11 bzw. als Ansicht auf die Leitereinstecköffnung 15 zeigt, dass jede der Führungsschrägflächen 17 (Führungsschrägfläche der Leitzunge 16), 22 (Führungsschrägfläche der jeweiligen Käfigseitenwand 14) und 25 (Führungsschrägfläche der jeweiligen Zwischenwand 24) jeweils für sich einen einzuschiebenden Leiter in Richtung eines nicht weiter markierten Zentrums des Leiteraufnahmeraumes drängt. Gemeinsam bilden die Schrägflächen 17, 22 und 25 eine trichterartige, den Leiter im Wesentlichen zentrierende Einführhilfe.

Dies ist insbesondere bei mehrdrahtigen Kabeln von Vorteil, die ansonsten beim Auftreffen auf im Wesentlichen quer zur Leitereinschubrichtung x stehenden Flächen aufpilzen. Zudem ist eine Zentrierung im Hinblick auf den Halt des anzuschließenden Kabels in der noch zu beschreibenden Klemmstelle vorteilhaft.

Vorteilhaft ist ebenfalls der kreisbogenartiger Ausschnitt 26 am feien Ende der Leitzunge 16, dessen Scheitelpunkt in etwa in der Längsmittelebene des Kontaktkäfigs 11 angeordnet ist.

Die Figuren 3a und 3b zeigen einen vertikalen Längsschnitt durch den Kontaktkäfig 11 entlang der Schnittebene III/III in Figur 2. Die Figur 3a zeigt den Kontaktkäfig 11 inklusive Federelement 30, die Figur 3b zeigt den Kontaktkäfig 11 ohne Federelement 30. Dargestellt ist die Käfigdecke, eine Käfigseitenwand mit Durchbrechung 19 sowie der Käfigboden 12, welcher im Bereich der Leitereinstecköffnung 15 die Leitzunge 16 ausbildet. Das Federelement 30 ist in seinem Querschnitt in etwa U-förmig gebogen, wobei der der Käfigdecke 13 zugewandte Schenkel zunächst einen etwa käfigbodenparallelen Auflagerabschnitt 31 und einen sich daran anschließenden Klemmabschnitt 32 aus. Der Klemmabschnitt 32 ist gegen die Käfigdeckeninnenseite vorgespannt. Die Käfigdecke 13 bildet demnach ein Gegenlager für den Klemmabschnitt 32 bzw. das Federelement 30 aus. Gegenlager und Klemmabschnitt 32 bilden die Klemmstelle. Wird ein Leiter, insbesondere ein Anschlusskabel, in Leitereinsteckeinrichtung x durch die Leitereinstecköffnung 15 in den Leiteraufnahmeraum 33 eingeführt, verdrängt dieser den Klemmabschnitt 32 aus seiner in Figur 3a dargestellten Ausgangslage in Richtung Käfigboden 12. Die hierbei erzeugte Federspannung drängt das Leiterende gegen die Käfigdecke 13. Deren Innenoberfläche ist mit einer Profilierung versehen - im vorliegenden Fall handelt es sich um eine Reihe von Kerben 34. Diese Profilierung erhöht - unterstützt durch den Klemmabschnitt 32 - die Reibung zwischen Leiter und Käfigdecke 13 und verbessert somit den Halt des Leiters in der Anschlussklemme 10.

Der Leiteraufnahmeraum 33 ist ein Bereich, der sich zwischen der Ebene des Auflageabschnitts 31 und der Käfigdecke erstreckt. Er liegt also im dargestellten Ausführungsbeispiel oberhalb einer waagerechten Käfiglängsebene, die in etwa durch die Oberfläche des Auflageabschnitts 31 aufgespannt wird. An dem der Leitereinstecköffnung 15 gegenüberliegenden Ende verfügt der Kontaktkäfig 10 über eine Rückwand 35. Diese stabilisiert zum Einen die Käfigkonstruktion gegen Verformung. Zum Anderen verhindert sie das Eindringen größerer Schmutzpartikel, welche sich zwischen Klemmabschnitt 32 und Käfigboden 12 verfangen und so das Ausweichen des Klemmabschnitts 32 erschweren könnten.

Der Erfindung gelingt es auf vorteilhafte Weise, eine Anschlussklemme 10 mit Schrägflächen 17, 22, 25 für ein erleichtertes Einführen von Leitern in die Anschlussklemme 10 und eine Zentrierung der Leiter in der Anschlussklemme 10 bereit zu stellen, ohne den für die Anschlussklemme 10 erforderlichen Bauraum zu vergrößern. Dies wird dadurch erreicht, dass ein der Leitereinstecköffnung 15 nachgeordneter Bereich des Kontaktkäfigs 11 gegenüber seiner Normalquerschnittskontur eingezogen ist. Dies verbessert die Leiterzentrierung in der Klemmstelle insbesondere bei einer vollautomatisierten Verdrahtung, bei welcher ein maschinell in die Anschlussklemme 10 eingeführter Leiter trotz einer dezentrierten Positionierung des Konfektionierungswerkzeuges in Richtung des Klemmstellenzentrums verlagert wird.

### Bezugszeichenliste

- 10: Anschlussklemme
- 11: Kontaktkäfig
- 12: Käfigboden
- 13: Käfigdecke
- 14: Käfigseitenwand
- 15: Leitereinstecköffnung
- 16: Leitzunge
- 17: Führungsschrägfläche
- 18: Eingriffsöffnung
- 19: Durchbrechung
- 21: Klemmstelle
- 22: Führungsschrägfläche
- 23: eingezogener Käfigseitenwandabschnitt
- 24: Zwischenwand
- 25: Führungsschrägfläche
- 26: sphärischer Abschnitt

- 30: Federelement
- 31: Auflagerabschnitt
- 32: Klemmabschnitt
- 33: Leiteraufnahmeraum
- 34: Kerbe
- 35: Rückwand

- A: eingezogener Abschnitt
- x: Leitereinschubrichtung

## Patentansprüche

1. Anschlussklemme (10),
- mit einem Kontaktkäfig (11), der einen Käfigboden (12), eine Käfigdecke (13) und zwei einander gegenüberliegende, jeweils den Käfigboden (12) mit der Käfigdecke (13) verbindende Käfigseitenwände (14) aufweist, die gemeinsam eine Mantelfläche ausbilden und einen Leiteraufnahmeraum (33) umgeben,
- mit einer von zumindest einem Federelement (30) und einem Gegenlager gebildeten Klemmstelle (21), die der Halterung und der elektrischen Kontaktierung eines elektrischen Leiters dient,
- mit einer stirnseitigen Leitereinstecköffnung (15), die von den Käfigseitenwänden (14), der Käfigdecke (13) und dem Käfigboden (12) umgeben ist und durch die hindurch der elektrische Leiter in den Leiteraufnahmeraum (33) einsteckbar und der Klemmstelle (21) zuführbar ist,
- mit einer in Leitereinsteckrichtung orientierten Kontaktkäfiglängsachse,
- mit einer insbesondere zylindrischen Normalquerschnittskontur des Kontaktkäfigs (11), die sich im Wesentlichen von der Stirnseite des Kontaktkäfigs (11) bis zu einem der Stirnseite gegenüberliegenden Ende des Kontaktkäfigs (11) erstreckt, **wobei** - die Mantelfläche des Kontaktkäfigs (11) in einem der Leitereinstecköffnung (15) in Einsteckrichtung nachgeordneten Bereich eingezogen ist und den Leiteraufnahmeraum (33) verengt, die Klemmstelle (21) des Kontaktkäfigs (11) der eingezogenen Mantelfläche in Leitereinsteckrichtung (x) nachgeordnet ist,
- der Käfigboden (12) eine Zunge ausbildet, die sich von der Leitereinstecköffnung (15) in Richtung des Endes des Kontaktkäfigs (11) erstreckt und eine Führungsschrägfläche (17, 22, 25) bildet,
- aufgrund der eingezogenen Mantelfläche eine innerhalb der Normalquerschnittskontur angeordnete Führungsschrägfläche (17, 22, 25) im Bereich der Leitereinstecköffnung (15) ausgebildet ist, die einen in die Anschlussklemme (10) einzusteckenden Leiter in Richtung der Kontaktkäfiglängsachse verlagert, wobei die Führungsschrägfläche von einer Käfigseitenwand gebildet ist,
- der Kontaktkäfig eine Eingriffsöffnung (18) für ein Öffnungswerkzeug aufweist, welche den Zugriff auf das Federelement (30) ermöglicht,
**dadurch gekennzeichnet, dass**
- beide Käfigseitenwände (14) je eine Führungsschrägfläche (17, 22, 25) ausbilden,
- die Führungsschrägflächen (17, 22, 25) gemeinsam mit der Käfigdecke (13) einen der Einstecköffnung in Steckrichtung nachgeordneten Einführtrichter bilden,
- die Mantelfläche des Kontaktkäfigs (11) in dem in Einsteckrichtung nachgeordneten Bereich durch einen Versatz der Käfigseitenwände (14) nach innen beidseitig in Richtung Käfiglängsachse eingezogen ist,
- der eingezogene Bereich der Mantelfläche des Kontaktkäfigs (11) sich bis in den Bereich der Eingriffsöffnungen (18) erstreckt und den Leiteraufnahmeraum (33) verengt, und, dass
die Käfigdecke (13) im Übergangsbereich zur jeweiligen Seitenwand (14) je eine Eingriffsöffnung (18) für ein Öffnungswerkzeug aufweist, welche den Zugriff auf das Federelement (30) ermöglichen.

2. Anschlussklemme (10) nach Anspruch 1, **dadurch gekennzeichnet, dass** das Öffnungswerkzeug vorgesehen ist, dessen in den Eingriffsöffnungen (18) einsitzende Wirkelemente der Klemmstelle (21) in Leitereinsteckrichtung vorgeordnet sind und den Leiteraufnahmeraum (33) gegenüber der eingezogenen Mantelfläche weiter verengen und den einzusteckenden Leiter ergänzend in Richtung Kontaktkäfiglängsachse führen.

3. Anschlussklemme (10) nach Anspruch 2, **dadurch gekennzeichnet, dass** die Eingriffsöffnungen (18) sich partiell bis in die jeweilige Seitenwand (14) erstrecken.

4. Anschlussklemme (10) nach einem der vorhergehenden Ansprüche, **dadurch gekennzeichnet, dass** im eingezogenen Mantelflächenbereich zwischen der Käfigdecke und zumindest einer Seitenwand (14) eine in etwa schräg gestellte Zwischenwand (24) angeordnet ist, welche die Käfigdecke (13) und die Seitenwand (14) verbindet, wobei bevorzugt zwischen der Käfigdecke (13) und einer jeden Seitenwand (14) je eine schräg gestellte Zwischenwand (24) angeordnet ist.

5. Anschlussklemme (10) nach einem der vorhergehenden Ansprüche, **dadurch gekennzeichnet, dass** die Innenoberfläche der Käfigdecke (13) im Bereich der Klemmstelle (21) mit einer Profilierung insbesondere mit Nuten versehen ist, die der verbesserten Halterung des Leiters in der Klemmstelle (21) dienen.

## Claims

1. Connecting terminal (10),
- having a contact cage (11), which has a cage bottom (12), a cage top (13), and two cage side walls (14) facing each other, which connect the cage floor (12) and the cage top (13) on each side, which together form a lateral surface and enclose a conductor receiving chamber (33).
- having a clamping point (21) formed of at least one spring element (30) and a counter bearing, said clamping point serving for the holding and electrical contacting of an electrical conductor,
- having a front-end conductor insertion opening (15), which is enclosed by the cage walls (14), the cage top (13) and the cage bottom (12), and through which the electrical conductor can be inserted into the conductor receiving chamber (33) and supplied to the clamping point (21).
- having a longitudinal axis of the contact cage oriented in the conductor insertion direction,
- having an in particular cylindrical natural cross section outline of the contact cage (11), which extends substantially from the front side of the contact cage (11) to one of the ends of the contact cage (11) opposite the front side,
wherein
- the lateral surface of the contact cage (11) is retracted into a region of the conductor insertion opening (15) that is subordinate in the insertion direction, and restricts the lead receiving chamber (33), the clamping point (21) of the contact cage (11) is subordinate to the retracted lateral surface in the conductor insertion direction (x),
- the cage bottom (12) forms a tongue, which extends from the conductor insertion opening (15) in the direction of the end of the contact cage (11) and forms an inclined guiding surface (17, 22, 25),
- due to the retracted outer surface, an inclined guiding surface (17, 22, 25) arranged within the natural cross section outline is formed in the region of the conductor insertion opening (15), which moves a conductor that is to be inserted into the connecting terminal (10) in the direction of the longitudinal axis of the contact cage, wherein the inclined guiding surface is formed from a cage side wall,
- the contact cage has an engagement hole (18) for an opening tool, which allows access to the spring element (30),
**characterised in that,**
- both cage side walls (14) form a inclined guiding surface (17, 22, 25),
- the inclined guiding surfaces (17, 22, 25), together with the cage top (13), form an insertion funnel that is subordinate to the insertion opening in the plug-in direction,
- the lateral surface of the contact cage (11) is retracted in the region that is subordinate in the insertion direction by an inward offset of the cage side walls (14) on both sides in the direction of the longitudinal axis of the cage,
- the retracted region of the lateral surface of the contact cage (11) extends to the region of the engagement openings (18) and restricts the conductor receiving chamber (33),
and **in that**
the cage top (13) has a respective engagement hole (18) for an opening tool in the transition region to the respective side wall (14), which allow access to the spring element (30).

2. Connecting terminal (10) according to claim 1, **characterised in that** the opening tool is provided, whose active elements of the clamping point (21) operating in the engagement holes (18) are superordinate in the conductor insertion direction and further restrict the conductor receiving chamber (33) relative to the retracted lateral surface and guide the conductor that is to be inserted additionally in the direction of the longitudinal axis of the contact cage.

3. Connecting terminal (10) according to claim 2, **characterised in that** the engagement openings (18) partially extend into the respective side wall (14).

4. Connecting terminal (10) according to one of the preceding claims, **characterised in that** a somewhat inclined partition (24) is arranged in the retracted lateral surface region between the cage top and at least one side wall (14), said partition connecting the cage top (13) and the side wall (14), wherein a respective slanted partition (24) is preferably arranged between the cage top (13) and each of the side walls (14).

5. Connecting terminal (10) according to one of the preceding claims, **characterised in that** the inner surface of the cage top (13) is equipped with a profiling, in particular with grooves, in the region of the clamping point (21), which serves for improved holding of the conductor in the clamping point (21).

## Revendications

1. Borne de connexion (10)
- avec une cage de contact (11) qui comporte un fond de cage (12), un plafond de cage (13) et deux parois latérales de cage (14) opposées entre elles, reliant chacune le fond de cage (12) avec le plafond de cage (13), qui forment ensemble une surface extérieure et entourent un espace de réception de conducteur (33),
- avec un point de serrage (21) formé d'au moins un élément de ressort (30) et une butée qui sert à retenir et à assurer la mise en contact électrique d'un conducteur électrique,
- avec une ouverture frontale d'insertion de conducteur (15) qui est entourée par les parois latérales de cage (14), le plafond de cage (13) et le fond de cage (12) et à travers laquelle le conducteur électrique peut être inséré dans l'espace de réception de conducteur (33) et atteindre le point de serrage (21),
- avec un axe longitudinal de cage de contact orienté dans la direction d'insertion du conducteur,
- avec un contour de section perpendiculaire, en particulier cylindrique, de la cage de contact (11) qui s'étend sensiblement de la face frontale de la cage de contact (11) jusqu'à une extrémité opposée de la cage de contact (11) à la face frontale,
**dans laquelle**
- la surface extérieure de la cage de contact (11) est enfoncée dans une zone située derrière l'ouverture d'insertion de conducteur (15) dans le sens d'insertion et rétrécit l'espace de réception de conducteur (33),
- le point de serrage (21) de la cage de contact (11) est situé, dans le sens d'insertion de conducteur (x), derrière la surface extérieure enfoncée,
- le fond de cage (12) forme une languette qui s'étend à partir de l'ouverture d'insertion de conducteur (15) en direction de l'extrémité de la cage de contact (11) et offre une surface inclinée de guidage (17, 22, 25),
- du fait de la surface extérieure enfoncée est formée une surface inclinée de guidage (17, 22, 25) disposée à l'intérieur du contour de section perpendiculaire qui transfère un
Conducteur (15) à insérer dans la borne de connexion (10) dans la direction de l'axe longitudinal de la cage de contact, la surface inclinée de guidage étant formée par une paroi latérale de cage et
- la cage de contact présente une ouverture d'engagement (18) destinée à un outil d'ouverture, laquelle permet d'accéder à l'élément de ressort (30), **caractérisée en ce que**
- les deux parois latérales de cage (14) constituent chacune une surface inclinée de guidage (17, 22, 25),
- les surfaces inclinées de guidage (17, 22, 25) forment avec le plafond de cage (13) un cône d'insertion situé derrière l'ouverture d'insertion dans la direction d'insertion,
- la surface extérieure de la cage de contact (11) est enfoncée dans la zone située derrière dans la direction d'insertion par un déplacement sur les deux côtés des parois latérales de cage (14) vers l'intérieur dans la direction de l'axe longitudinal de la cage,
- la zone enfoncée de la surface extérieure de la cage de contact (11) s'étend jusque dans la zone des ouvertures d'engagement (18) et rétrécit l'espace de réception de conducteur (33),
et que
le plafond de cage (13) présente dans la zone de transition avec chacune des parois latérales (14) une ouverture d'engagement (18) destinée à un outil d'ouverture, laquelle permet l'accès à l'élément de ressort (30).

2. Borne de connexion (10) selon la revendication 1, **caractérisée en ce qu'**il est prévu l'outil d'ouverture dont les éléments actifs insérés dans les ouvertures d'engagement (18) sont disposés devant le point de serrage (21) dans le sens d'insertion du conducteur et rétrécissent encore l'espace de réception de conducteur (33) par rapport à la surface extérieure enfoncée et guident de plus le conducteur à insérer dans la direction de l'axe longitudinal de la cage de contact.

3. Borne de connexion (10) selon la revendication 2, **caractérisée en ce que** les ouvertures d'engagement (18) s'étendent partiellement jusque dans la paroi latérale (14) correspondante.

4. Borne de connexion (10) selon les revendications précédentes, **caractérisée en ce que** dans la zone de surface extérieure enfoncée, entre le plafond de cage et au moins une paroi latérale (14), est disposée une paroi intermédiaire posée en biais (24) qui relie le plafond de cage (13) et la paroi latérale (14), une paroi intermédiaire posée en biais (24) étant de préférence disposée entre le plafond de cage (13) et chacune des parois latérales (14).

5. Borne de connexion (10) selon les revendications précédentes, **caractérisée en ce que** la surface intérieure du plafond de cage (13) est dotée dans la zone du point de serrage (21) d'un profilage, en particulier avec des rainures qui servent à améliorer la retenue du conducteur dans la zone de serrage (21).
